# EUROPÄISCHE PATENTSCHRIFT

(11) **EP 3 211 172 B1**
(45) Veröffentlichungstag und Bekanntmachung des Hinweises auf die Patenterteilung: **18.07.2018**
(21) Anmeldenummer: 17156617.7
(22) Anmeldetag: 17.02.2017
(51) Int. Cl.: E06B 9/171, E06B 9/80, E06B 9/86

(54) **VORRICHTUNG ZUR SICHERUNG VON ROLLLÄDEN UND ROLLTOREN**
DEVICE FOR SECURING ROLLER SHUTTERS AND ROLLER DOORS
DISPOSITIF DE FIXATION DE VOLETS ROULANTS ET PORTAILS ROULANTS

(30) Priorität: 25.02.2016 DE 102016103305
(43) Veröffentlichungstag der Anmeldung: 30.08.2017
(73) Patentinhaber: SELVE Vermögensverwaltung GmbH & Co. KG, 58513 Lüdenscheld (DE)
(72) Erfinder: Grothe, Frank, 58675 Hemer (DE); Tebbe, Jörg, 58642 Iserlohn (DE)
(74) Vertreter: Ostriga Sonnet Wirths & Vorwerk

(56) Entgegenhaltungen:
- EP-B1- 2 589 742

## Beschreibung

Die Erfindung betrifft eine Vorrichtung zur Sicherung von Rollläden und Rolltoren, welche aus einem aus zahlreichen, gelenkig miteinander verbundenen Rollladenlamellen bestehenden Rollladenpanzer gebildet sind, die mit mindestens einer Aufhängung in wenigstens einer Ausnehmung einer Welle aufwickelbar angeordnet ist, wobei die Aufhängung aus gelenkig miteinander verbundenen Zwischengliedern besteht und das zur Welle weisende Endglied der Aufhängung ein handbetätigbares, rotatives Betätigungselement zur lösbaren Befestigung der Vorrichtung an der Welle aufweist.

Eine derartige Vorrichtung ist beispielsweise aus der EP 2 589 742 B1 der Anmelderin bekannt. Diese bekannte Vorrichtung hat grundsätzlich den Vorteil, dass mit ihr auf sehr einfache Weise, mit insbesondere wenig Kraftaufwand, eine zuverlässige Verbindung der Rollladensicherung mit der Welle ermöglicht wird. Auch ist die Demontage ebenso einfach erreichbar. Darüber hinaus weist diese Lösung herstellungstechnische Vorteile auf, da die erfindungsgemäße Grundversion sehr einfach an unterschiedliche Wellen und deren Ausnehmung dadurch angepasst werden kann, dass die Betätigungsarme mit den daran angeformten Verriegelungshaken ausgetauscht werden.

Unabhängig davon besteht jedoch die Aufgabe der Erfindung darin, den Aufbau der bekannten Vorrichtung zur Sicherung von Rollläden und Rolltoren der Anmelderin noch weiter zu vereinfachen, damit bei Beibehaltung der grundsätzlichen Vorteile die Herstellungskosten noch deutlich verringert werden.

Die Lösung der Aufgabe ergibt sich aus den Merkmalen des nachfolgenden Anspruchs 1. Er lautet:
Vorrichtung zur Sicherung von Rollläden und Rolltoren, welche aus einem aus zahlreichen, gelenkig miteinander verbundenen Rollladenlamellen bestehenden Rollladenpanzer gebildet sind, die mit mindestens einer Aufhängung in wenigstens einer Ausnehmung einer Welle aufwickelbar angeordnet ist, wobei die Aufhängung aus gelenkig miteinander verbundenen Zwischengliedern besteht und das zur Welle weisende Endglied der Aufhängung ein handbetätigbares, rotatives Betätigungselement zur lösbaren Befestigung der Vorrichtung an der Welle aufweist, dadurch gekennzeichnet, dass das rotative Betätigungselement zur Welle weisend mit einem exzentrischen in eine Ausnehmung der Welle ragenden Vorsprung versehen ist, durch den bei rotativer Bewegung des Betätigungselementes sich eine translative Bewegung des Endglieds und der daran angeordneten, ebenfalls in die Ausnehmungen der Welle ragenden sowie sich in gleicher Richtung erstreckenden Verriegelungshaken ergibt.

Der wesentliche Vorteil der erfindungsgemäßen Lösung besteht darin, dass das die translative Bewegung hervorrufende rotative Betätigungselement sehr einfach und kostengünstig herstellbar ist und darüber hinaus auch lediglich durch eine Vierteldrehung des rotativen Betätigungselements das Endglied zuverlässig an der Welle montiert werden kann.

Bei einer vorteilhaften Ausführungsform der Erfindung weist der exzentrisch am rotativen Betätigungselement angeordnete Vorsprung zur Welle weisend zusätzlich noch einen Verriegelungshaken auf, so dass das Endglied nicht nur mit zwei Verriegelungshaken, sondern mit drei Verriegelungshaken an der Welle befestigbar ist.

Grundsätzlich können die Verriegelungshaken sich parallel oder quer zur Längsachse der Welle erstrecken. Im ersten Fall ist das rotative Betätigungselement so ausgestaltet, dass durch eine Vierteldrehung eine translative Bewegung in Längsrichtung der Welle hervorgerufen wird und im zweiten Fall eine translative Bewegung quer zur Längsachse der Welle. Auf vorteilhafte Weise kann bei einer weiteren Ausführungsform das Endglied und das Betätigungselement als Kunststoffspritzgussteil ausgebildet sein. Dadurch ergibt sich eine noch weitere deutliche Reduzierung der Herstellungskosten. In diesem Zusammenhang ist es auch möglich, dass die an dem Endglied angeordneten Verriegelungshaken einstückig stoffschlüssig am Endglied angeordnet sind.

Jedoch ist es auch denkbar, dass die an dem Endglied angeordneten Verriegelungshaken aus Metall gebildet und am Endglied befestigt sind. Dies ist zwar weniger kostengünstig, jedoch weist dann diese Anordnung eine größere Stabilität auf.

Letztlich ist das rotative Betätigungselement mit einem Vorsprung zur Hand- oder Werkzeugbetätigung versehen, der unterschiedlich ausgestaltet sein kann. Beispielsweise ist die Ausgestaltung mit einem Betätigungsschlitz, der mit Hilfe eines Geldstückes oder eines Schraubendrehers betätigbar ist, möglich.
Weitere Vorteile der Erfindung ergeben sich aus der nachfolgenden Beschreibung eines Ausführungsbeispiels. Es zeigen:
Fig. 1 eine partielle Diagonalansicht einer Welle sowie der Aufhängung eines Rollladenpanzers,
Fig. 2 eine vergrößerte Darstellung eines in der Fig. 1 dargestellten Endglieds einer Aufhängung im nicht verriegelten Zustand,
Fig. 3 eine rückwärtige Teilansicht der Welle nebst Aufhängung gemäß Fig. 1,
Fig. 4 eine Draufsicht auf das Endglied in der verriegelten Stellung,
Fig. 5 eine rückwärtige Ansicht einer Welle nebst Aufhängung in der verriegelten Stellung,
Fig. 6 eine Längsschnittdarstellung des Endglieds gemäß Schnittlinie VI VI in Fig. 4,
Fig. 7 eine perspektivische Darstellung des rotativen Betätigungselements und
Fig. 8 eine Unteransicht des in Fig. 7 dargestellten rotativen Betätigungselements.

In den Zeichnungen ist eine Vorrichtung zur Sicherung der Rollläden und Rolltore an eine Welle 11 insgesamt mit der Bezugsziffer 10 bezeichnet.

Die Vorrichtung 10 (s. Fig. 1) dient zur Befestigung eines nicht dargestellten Rollladenpanzers mittels einiger Zwischenglieder 12 und einem Endglied 13 an der Welle 11.

Die Zwischenglieder 12 und das Endglied 13 sind untereinander gelenkig verbunden. Während das zum Rollladenpanzer weisende Zwischenglied 12 auf das letzte zur Welle 11 weisende Rollladenprofil seitlich, formschlüssig aufgeschoben wird, weist das zur Befestigung an der Welle 11 vorgesehene Endglied 13 eine spezielle lösbare Befestigungseinrichtung 14 auf, die Ausnehmungen 15 der Welle 11 hintergreift.

In der Fig. 2 ist das Endglied 13 vergrößert dargestellt. In der Mitte des Endglieds 13 ist in einer Ausnehmung 16 ein im Wesentlichen rundes rotatives Betätigungselement 17 angeordnet. Das rotative Betätigungselement 17 ist - wie die Fig. 7 und 8 zeigen - von der Welle 11 wegweisend mit einer Betätigungsplatte 18 versehen, auf der ein Vorsprung 19 mit einem Betätigungsschlitz 20 vorhanden ist. Rückseitig der Betätigungsplatte 18 ist zur Welle 11 weisend exzentrisch ein Vorsprung 21 angeformt, der wiederum zur Welle 11 weisend mit einem Verriegelungshaken 22 versehen ist.

Letztlich weist die Betätigungsplatte 18 des rotativen Betätigungselements 17 an ihrem Umfang zwei Aussparungen 23 auf, die den Drehbewegungsspielraum des rotativen Betätigungselements 17 im Endglied 13 definieren.

Wie in der Fig. 2 erkennbar, weist die kreisrunde Ausnehmung 16 im Endglied 13 von der Welle 11 wegweisend einen Vorsprung 24 auf sowie in etwa gegenüberliegend eine Ausnehmung 25, in der eine Federlasche 26 angeordnet ist, die geringfügig in die Ausnehmung 16 hineinragt.

Bei der Montage des rotativen Betätigungselementes 17 im Endglied 13 hintergreift der Rand der Betätigungsplatte 18 einerseits den kleinen Vorsprung 24 und andererseits rastet das rotative Betätigungselement 17 im Bereich der Federlasche 26 in eine drehbare Endposition innerhalb des Endglieds 13 ein.

Beidseitig des rotativen Betätigungselements 17 weist das Endglied 13 an den Außenkanten jeweils eine fensterartige Öffnung 27 auf, wobei der fensterartigen Öffnung 27 zur Welle 11 weisend gegenüberliegend an der Unterseite des Endglieds 13 jeweils ein Verriegelungshaken 28 angeformt ist, deren Haken sich gleichsinnig in x-Richtung erstrecken. Zwischen den fensterartigen Öffnungen 27 und dem rotativen Betätigungselement 17 ist letztlich jeweils auch eine Einsenkung 29 mit einer Bohrung 30 angeordnet, welche die Möglichkeit eröffnen, grundsätzlich auch die Vorrichtung 10 mittels einfacher Befestigungsmittel an der Welle 11 anzuordnen.

In der Fig. 3 erkennt man die Situation, bei der die Vorrichtung 10 unverriegelt auf der Welle 11 angeordnet ist, wobei dort die rückwärtige Ansicht dargestellt ist. Wesentlich an dieser Darstellung ist, dass die Verriegelungshaken 28, welche am Endglied 13 angeformt sind und auch der Verriegelungshaken 22 zwar die Ausnehmung 15 der Welle 11 durchgreifen, jedoch nicht die Ausnehmung 15 der Welle 11 hintergreifen, so dass noch kein Verriegelungszustand erreicht ist.

In der Fig. 4 ist letztlich der Verriegelungszustand der Vorrichtung 10 in der Draufsicht auf das Endglied 13 zu erkennen. Beim Vergleich mit der Fig. 2 stellt man fest, dass das rotative Betätigungselement 17 im Uhrzeigersinn um eine Vierteldrehung bewegt wurde, bis das der Vorsprung 19 auf der Betätigungsplatte 18 einerseits an den kleinen Vorsprung 24 und andererseits an der Federlasche 26 anliegt. Durch diese Drehbewegung wird aufgrund des exzentrisch an der Betätigungsplatte 18 angeordneten Vorsprungs 21 eine translative Bewegung des Endglieds 13 in x-Richtung hervorgerufen, weil der exzentrische Vorsprung 21 während der Drehung durch den Kontakt mit der Begrenzungskante der Ausnehmung 15 in x-Richtung gedrückt wird. Durch diese Bewegung hintergreifen die Verriegelungshaken 28 und auch der Verriegelungshaken 22 jeweils die Wandung der Welle 11, wodurch eine Verriegelung des Endglieds 13 auf der Welle 11 erfolgt.

Den Verriegelungszustand, also das Hintergreifen der Wandung der Welle 11 durch die Verriegelungshaken 22, 28, erkennt man zum einen in der Fig. 5 und zum anderen auch in der Schnittdarstellung gemäß Fig. 6.

### Bezugszeichen

- 10: Vorrichtung
- 11: Welle
- 12: Zwischenglieder
- 13: Endglied
- 14: Befestigungseinrichtung
- 15: Ausnehmung der Welle 11
- 16: Ausnehmung im Endglied 13
- 17: rotatives Betätigungselement
- 18: Betätigungsplatte
- 19: Vorsprung
- 20: Betätigungsschlitz
- 21: exzentrischer Vorsprung
- 22: Verriegelungshaken
- 23: Aussparungen in der Umfangsfläche der Betätigungsplatte
- 24: kleiner Vorsprung
- 25: Ausnehmung
- 26: Federlasche
- 27: fensterartige Öffnung
- 28: Verriegelungshaken
- 29: Einsenkung
- 30: Bohrung

## Patentansprüche

1. Vorrichtung (10) zur Sicherung von Rollläden und Rolltoren, welche aus einem aus zahlreichen, gelenkig miteinander verbundenen Rollladenlamellen bestehenden Rollladenpanzer gebildet sind, die mit mindestens einer Aufhängung in wenigstens einer Ausnehmung (15) einer Welle (11) aufwickelbar angeordnet ist, wobei die Aufhängung aus gelenkig miteinander verbundenen Zwischengliedern (12) besteht und das zur Welle (11) weisende Endglied (13) der Aufhängung ein handbetätigbares, rotatives Betätigungselement (17) zur lösbaren Befestigung der Vorrichtung an der Welle (11) aufweist, **dadurch gekennzeichnet, dass** das rotative Betätigungselement (17) zur Welle (11) weisend mit einem exzentrischen in eine Ausnehmung (15) der Welle (11) ragenden Vorsprung (21) versehen ist, durch den bei rotativer Bewegung des Betätigungselementes (17) sich eine translative Bewegung des Endglieds (13) und der daran angeordneten, ebenfalls in die Ausnehmungen (15) der Welle (11) ragenden sowie sich in gleicher Richtung erstreckenden Verriegelungshaken (28) ergibt.

2. Vorrichtung (10) nach Anspruch 1, **dadurch gekennzeichnet, dass** der exzentrische Vorsprung (21) mit einem weiteren Verriegelungshaken (22) versehen ist.

3. Vorrichtung (10) nach Anspruch 2, **dadurch gekennzeichnet, dass** sich die Verriegelungshaken (22, 28) parallel zur Längsachse der Welle erstrecken.

4. Vorrichtung (10) nach Anspruch 1 oder 2, **dadurch gekennzeichnet, dass** sich die Verriegelungshaken (22, 28) quer zur Längsachse der Welle (11) erstrecken.

5. Vorrichtung (10) nach einem der vorangehenden Ansprüche, **dadurch gekennzeichnet, dass** das Endglied (13) und das Betätigungselement (17) als Kunststoffspritzgussteile ausgebildet sind.

6. Vorrichtung (10) nach einem der Ansprüche 1 bis 5, **dadurch gekennzeichnet, dass** die an dem Endglied (13) angeordneten Verriegelungshaken (28) einstückig stoffschlüssig am Endglied (13) angeordnet sind.

7. Vorrichtung (10) nach einem der Ansprüche 1 bis 5, **dadurch gekennzeichnet, dass** die an dem Endglied (13) angeordneten Verriegelungshaken (28) aus Metall gebildet und am Endglied (13) befestigt sind.

8. Vorrichtung (10) nach einem der vorangehenden Ansprüche, dass das rotative Betätigungselement (17) einen Vorsprung (19) einschließlich Betätigungsschlitz (20) für die Hand- oder Werkzeugbetätigung aufweist.

## Claims

1. Device (10) for securing roller shutters and roller doors formed by a roller shutter curtain made up of a number of roller shutter slats articulatingly connected to one another, which is disposed in at least one cut-out (15) of a shaft (11) by means of at least one suspension mounting so as to be rollable, the suspension mounting being made up of intermediate members (12) articulatingly connected to one another, and the end member (13) of the suspension mounting facing the shaft (11) has a manually operable rotating operating element (17) for detachably securing the device to the shaft (11), **characterised in that** the rotating operating element (17) is provided with an eccentric projection (21) facing the shaft (11) projecting into a cut-out (15) of the shaft (11) by means of which a rotating movement of the operating element (17) causes a translating movement of the end member (13) and locking hooks (28) disposed thereon, likewise projecting into the cut-outs (15) of the shaft (11) and extending in the same direction.

2. Device (10) as claimed in claim 1, **characterised in that** the eccentric projection (21) is provided with an additional locking hook (22).

3. Device (10) as claimed in claim 2, **characterised in that** the locking hooks (22, 28) extend parallel with the longitudinal axis of the shaft.

4. Device (10) as claimed in claim 1 or 2, **characterised in that** the locking hooks (22, 28) extend transversely to the longitudinal axis of the shaft (11).

5. Device (10) as claimed in one of the preceding claims, **characterised in that** the end member (13) and the operating element (17) are injection-moulded plastic parts.

6. Device (10) as claimed in one of claims 1 to 5, **characterised in that** the locking hooks (28) provided on the end member (13) are provided on the end member (13) integrally by material bonding.

7. Device (10) as claimed in one of claims 1 to 5, **characterised in that** the locking hooks (28) provided on the end member (13) are made from metal and are attached to the end member (13).

8. Device (10) as claimed in one of the preceding claims, **characterised in that** the rotating operating element (17) has a projection (19) incorporating an operating slot (20) for manual operation or operation by means of a tool.

## Revendications

1. Dispositif (10) servant au blocage de volets roulants et de portails roulants, qui sont formés à partir d'un tablier de volet roulant constitué de nombreuses lamelles de volet roulant reliées entre elles de manière articulée qui est disposé de manière à pouvoir être enroulé avec au moins une suspension dans au moins un évidement (15) d'un arbre (11), la suspension étant constituée de membres intermédiaires (12) reliés entre eux de manière articulée et l'organe d'extrémité (13), pointant en direction de l'arbre (11), de la suspension comportant un élément d'actionnement (17) rotatif à actionnement manuel servant à la fixation amovible du dispositif au niveau de l'arbre (11), **caractérisé en ce que** l'élément d'actionnement (17) rotatif pointant en direction de l'arbre (11) est pourvu d'une partie faisant saillie (21) excentrique dépassant dans un évidement (15) de l'arbre (11), qui donne lieu, dans le cas d'un déplacement rotatif de l'élément d'actionnement (17), à un déplacement par translation de l'organe d'extrémité (13) et des crochets de verrouillage (28) disposés au niveau de ce dernier, dépassant de la même manière dans les évidements (15) de l'arbre (11) et s'étendant dans la même direction.

2. Dispositif (10) selon la revendication 1, **caractérisé en ce que** la partie faisant saillie (21) excentrique est munie d'un autre crochet de verrouillage (22).

3. Dispositif (10) selon la revendication 2, **caractérisé en ce que** les crochets de verrouillage (22, 28) s'étendent parallèlement à l'axe longitudinal de l'arbre.

4. Dispositif (10) selon la revendication 1 ou 2, **caractérisé en ce que** les crochets de verrouillage (22, 28) s'étendent transversalement à l'axe longitudinal de l'arbre (11).

5. Dispositif (10) selon l'une des précédentes revendications, **caractérisé en ce que** l'organe d'extrémité (13) et l'élément d'actionnement (17) sont réalisés en tant que pièce en matière synthétique injectée.

6. Dispositif (10) selon l'une des revendications 1 à 5, **caractérisé en ce que** les crochets de verrouillage (28) disposés au niveau de l'organe d'extrémité (13) sont disposés en une pièce en complémentarité de matière au niveau de l'organe d'extrémité (13).

7. Dispositif (10) selon l'une des revendications 1 à 5, **caractérisé en ce que** les crochets de verrouillage (28) disposés au niveau de l'organe d'extrémité (13) sont formés en métal et sont fixés au niveau de l'organe d'extrémité (13).

8. Dispositif (10) selon l'une des précédentes revendications, **caractérisé en ce que** l'élément d'actionnement (17) rotatif comporte une partie faisant saillie (19), y compris une fente d'actionnement (20) pour l'actionnement mécanique ou manuel.
